# EUROPÄISCHE PATENTSCHRIFT

(11) **EP 3 510 217 B1**
(45) Veröffentlichungstag und Bekanntmachung des Hinweises auf die Patenterteilung: **09.09.2020**
(21) Anmeldenummer: 18709476.8
(22) Anmeldetag: 06.02.2018
(51) Int. Cl.: E04H 9/04, F41H 11/02, F41H 11/08, F41H 5/24, F42D 5/04

(54) **SCHUTZSYSTEM ZUM SCHUTZ VON GEBÄUDEN VOR FLUGZEUGABSTÜRZEN**
PROTECTION SYSTEM FOR PROTECTING BUILDINGS FROM AIRPLANES CRASHING INTO THEM
SYSTÈME DE PROTECTION PERMETTANT DE PROTÉGER DES BÂTIMENTS CONTRE DES CHUTES D'AVION

(30) Priorität: 07.02.2017 DE 102017201915
(43) Veröffentlichungstag der Anmeldung: 17.07.2019
(73) Patentinhaber: Framatome GmbH, 91052 Erlangen (DE)
(72) Erfinder: FILA, Adam, 65719 Hofheim am Taunus (DE); VLASKI, Viktor, 61184 Karben (DE)
(74) Vertreter: Lavoix
(86) Internationale Anmeldenummer: PCT/EP2018/052974
(87) Internationale Veröffentlichungsnummer: WO 2018/146104

(56) Entgegenhaltungen:
- CN-A- 105 971 361
- DE-A1-102010 037 202
- DE-U1-202005 015 904
- JP-A- 2011 058 257

## Beschreibung

Die Erfindung betrifft ein Schutzsystem zum Schutz eines Gebäudes vor Flugzeugabstürzen und ähnlichen hochenergetischen Einschlägen großvolumiger Objekte gemäß dem Oberbegriff des Anspruchs 1.

Ein derartiges Schutzsystem ist aus der Patentschrift DE 10 2010 037 202 B4 der HOCHTIEF Construction AG bekannt. Dort ist zum Schutz eines Bauwerks vor aufprallenden Flugobjekten ein Schutzmantel mit einem Abstand vor der äußeren Hülle des Bauwerks vorgesehen, wobei der Schutzmantel als Gittermantel ausgebildet ist, wobei die Gitterstäbe des Gittermantels zumindest teilweise aus Stahl bestehen, wobei der Schutzmantel als selbsttragendes Tragwerk ausgebildet ist, und wobei der Schutzmantel nicht bzw. nicht über abstützende Elemente mit der äußeren Hülle des Bauwerks verbunden ist. Ein anderes Schutzsystem zum Schutz eines Gebäudes vor einem Flugzeuganprall ist im Dokument DE202005015904U beschrieben.

Aufgabe der Erfindung ist es, ein Schutzsystem der eingangs genannten Art derart weiterzuentwickeln, dass auch ein Aufprall schwerer vierstrahliger Flugzeuge, etwa vom Typ Boeing 747 oder Airbus A380, die Integrität des von ihm geschützten Gebäudes nicht zerstört.

Diese Aufgabe wird erfindungsgemäß gelöst durch ein Schutzsystem mit den Merkmalen des Anspruchs 1.

Erfindungswesentlich ist demnach, dass das Schutzgitter sich über eine Mehrzahl von plastisch deformierbaren, energieabsorbierenden Elementen - und bevorzugt ausschließlich über derartige Elemente - an der Gebäudewand abstützt. Zusätzlich ist vorteilhafterweise eine Abstützung am Boden vorgesehen.

Die Erfindung geht von der Überlegung aus, dass in Abkehr der in DE 10 2010 037 202 B4 offenbarten technischen Lehre eine Abstützung des Schutzgitters an der Gebäudewand durchaus wünschenswert ist, um die Aufpralllasten besser zu verteilen. Ein Teil dieser Lasten kann und sollte nämlich, wie im Rahmen der vorliegenden Erfindung erkannt wurde, durchaus durch das zu schützende Gebäude selber aufgenommen werden, und zwar in dem Maß, wie seine Struktur es aushält oder toleriert, ohne katastrophal beschädigt zu werden. Zu diesem Zweck erfolgt der Übertrag von Kraft, Druck und Verformungsenergie in die Gebäudewand in gedämpfter Weise mit Hilfe von energie- und schwingungsabsorbierenden (Dämpfungs-) Elementen.

Vorteilhafterweise umfasst das jeweilige energieabsorbierende Element ein Rohr aus Stahl, welches derart zwischen dem Schutzgitter und der Gebäudewand angeordnet ist, dass die beim Aufprall eines Flugzeuges auf das Schutzgitter übertragene Kraft zumindest überwiegend in Radialrichtung auf das Rohr einwirkt und es im Querschnitt betrachtet zusammenquetscht. Im Gegensatz zu gewöhnlichen Stoßdämpfern von zylindrischer Gestalt, die so eingebaut sind, dass sie im Belastungsfall in Längsrichtung federnd zusammengestaucht werden, erfolgt hier also eine überwiegend plastische, nichtlineare Deformation durch eine in Radialrichtung auf den Umfang des Rohrs wirkende Kraft. Zur Erhöhung der Energiedissipation kann das Rohr im Rohrinneren einen Kern oder Einbau aus gekreuzten Stahlplatten aufweisen.

Es konnte durch numerische Simulationen nachgewiesen werden, dass die genannten energieabsorbierenden Elemente einen entscheidenden Beitrag von bis zu 60% der Gesamt-Energiedissipation durch das erfindungsgemäße Schutzsystem erbringen und die aufprallbedingten Vibrationen im Gebäude erheblich minimieren.

Vorteilhafterweise umfasst das Schutzgitter eine parallel zur Gebäudewand angeordnete, aus Stahlträgern gebildete innere Gitterebene und eine parallel dazu angeordnete, aus Stahlträgern gebildete äußere Gitterebene, wobei die innere Gitterebene und die äußere Gitterebene durch Stahlträger miteinander verbunden sind.

In bevorzugter Ausgestaltung umfassen sowohl die innere Gitterebene als auch die äußere Gitterebene ein regelmäßiges Rechteckgitter, deren Elementarzellen dieselben Abmessungen aufweisen, und die zumindest in einer Hauptrichtung des Gitters um eine halbe Gitterkonstante gegeneinander verschoben sind. Dabei ist es bevorzugt, dass die innere Gitterebene und die äußere Gitterebene durch Diagonalträger miteinander verbunden sind, die sich jeweils von einem Knotenpunkt einer Gitterebene zu einem Knotenpunkt der anderen Gitterebene erstrecken.

Weitere vorteilhafte Ausgestaltungen gehen hervor aus den abhängigen Ansprüchen sowie aus der nachfolgenden detaillierten Beschreibung.

Ein Ausführungsbeispiel der Erfindung wird nachfolgend unter Bezugnahme auf die beigefügten Zeichnungen erläutert. Es zeigen in schematischer, vereinfachter Darstellung:
- FIG. 1: eine perspektivische Ansicht eines vor einer Gebäudewand installierten Schutzsystems zum Schutz des Gebäudes vor Flugzeugabstürzen,
- FIG. 2: eine Draufsicht auf das Schutzsystem von oben gemäß Pfeil I in FIG. 1, darunter eine Draufsicht von vorne gemäß Pfeil II in FIG. 1, und darunter einen Querschnitt (Seitenansicht) gemäß Linie A-A,
- FIG. 3: eine vergrößerte Draufsicht auf das Schutzsystem von oben, und
- FIG. 4: einen Querschnitt durch ein Rohr, welches als energieabsorbierende Befestigung für das Schutzsystem an einer Gebäudewand dient, oben für sich genommen, darunter in Einbaulage des Rohrs im Schutzsystem.

Gleiche oder gleichwirkende Teile sind in allen Figuren mit denselben Bezugseichen versehen.

Das in den Figuren dargestellte Schutzsystem 20 mit einem Schutzgitter 22 ist nach Art einer Schutzabdeckung vor einer Gebäudewand 24 oder einem sonstigen Abschnitt einer Gebäudehülle aufgestellt und schützt diese vor Flugzeugabstürzen oder ähnlich hochenergetischen und großflächigen Einschlägen von Raketen, Bauteilen oder Trümmern infolge von Anschlägen, Explosionen, Wirbelstürmen und dergleichen.

Das Schutzgitter 22 ist aus miteinander verbundenen, insbesondere verschweißten (Stahl-) Trägern oder Streben oder Gitterstäben gebildet und umfasst eine erste, der Gebäudewand zugewandte Gitterebene, auch als innere Gitterebene E1 bezeichnet, und eine zweite, von der Gebäudewand abgewandte Gitterebene, auch als äußere Gitterebene E2 bezeichnet. Jede der beiden Gitterebenen E1, E2 ist durch miteinander verbundene Längsträger und Querträger gebildet, die ein vorzugsweise regelmäßiges Flächengitter aufspannen. Die beiden Gitterebenen E1, E2 sind miteinander durch zwischen ihnen angeordnete Träger, insbesondere Diagonalträger verbunden, so dass insgesamt ein dreidimensionales Raumgitter verwirklicht ist.

Im hier gezeigten Beispiel wird davon ausgegangen, dass der zu schützende Abschnitt der Gebäudewand 24 eine vertikale Ebene über dem Boden 26 aufspannt. Die innere Gitterebene E1 ist unter Ausbildung eines Zwischenraumes oder Spaltes 28 mit Spaltbreite (= Abstand) a parallel zur Gebäudewand 24 angeordnet. Die äußere Gitterebene E2 ist ebenfalls parallel zur Gebäudewand 24 und somit auch parallel zur inneren Gitterebene E1 angeordnet. Die beiden Gitterebenen E1, E2 bilden damit voneinander beabstandete vertikale Ebenen mit dem Abstand b.

Die äußere Gitterebene E2 ist wie bereits erwähnt durch eine Mehrzahl von Längs- und Querträgern verwirklicht, die an den Kreuzungs- oder Knotenpunkten 30 miteinander verbunden sind. Hier im Beispiel handelt es sich um Vertikalträger 1 und Horizontalträger 3. Die Vertikalträger 1 sind in regelmäßigen Abständen d zueinander säulenartig angeordnet und entsprechend ihrer Bezeichnung vertikal ausgerichtet. Die senkrecht zu den Vertikalträgern 1 verlaufenden Horizontalträger 3 sind entsprechend ihrer Bezeichnung horizontal ausgerichtet und in regelmäßigen Abständen h zueinander, also in verschiedenen Höhen übereinander angeordnet. Bevorzugt sind die Horizontalträger 3 und die Vertikalträger 1 an jedem der Kreuzungs- oder Knotenpunkte 30 fest miteinander verbunden, insbesondere verschweißt. Insgesamt ist damit ein regelmäßiges Rechteckgitter verwirklicht, dessen Elementarzelle eine Breite d und eine Höhe h aufweist.

Die innere Gitterebene E1 ist analog zur äußeren Gitterebene E2 aufgebaut. Sie bildet also ebenfalls ein regelmäßiges Rechteckgitter aus Vertikalträgern 2 und Horizontalträgern 3', dessen Elementarzelle vorzugsweise dieselbe Breite d und dieselbe Höhe h wie die Elementarzelle der äußeren Gitterebene E2 besitzt. Der Abstand zwischen den beiden Gitterebenen, also die Breite oder Tiefe des Schutzgitters 22 ist mit b bezeichnet.

Die beiden Gitterebenen E1, E2 sind vorteilhafterweise in der Draufsicht von vorne nicht deckungsgleich hintereinander liegend angeordnet, sondern sie sind in horizontaler Richtung, also in Längsrichtung der Horizontalträger 3, 3' bevorzugt um eine halbe Gitterbreite d/2 gegeneinander verschoben oder versetzt. Damit liegen in der Projektion die Knotenpunkte der äußeren Gitterebene E2 in der Mitte zwischen zwei Knotenpunkten der inneren Gitterebene E1. In vertikaler Richtung hingegen sind die beiden Gitterebenen E1, E2 vorzugsweise nicht gegeneinander verschoben, so dass je einem Horizontalträger 3 der äußeren Gitterebene E2 ein auf derselben Höhe liegender Horizontalträger 3' der inneren Gitterebene E1 zugeordnet ist. Diese Ausführungsvariante erschafft horizontale Ebenen zwischen den vertikalen Gitterebenen E1 und E2, die als Etagenflächen nutzbar sind. In einer alternativen Ausführung, wie in FIG. 1 dargestellt, werden die Gitterebenen E1, E2 um eine halbe Geschoßhöhe h/2 gegeneinander versetzt und dadurch die vertikale Gitterfläche zusätzlich verdichtet.

Die beiden Gitterebenen E1, E2 sind wie bereits erwähnt durch zusätzliche Träger miteinander verbunden, die bevorzugt als Diagonalträger 4, 5 verwirklicht sind, und die bevorzugt an den Knotenpunkten der Gitterebenen E1, E2 angeschlossen sind, insbesondere durch Verschweißung.

Konkret erstecken sich hier im Ausführungsbeispiel von jedem - mit Ausnahme von einigen am Rand der Gitterfläche angeordneten - Knotenpunkt der äußeren Gitterebene E2 vier Diagonalträger 4, 5 zu jeweils zugeordneten Knotenpunkten der inneren Gitterebene E1. Zwei der vier Diagonalträger, nämlich diejenigen mit Bezugszeichen 4, liegen in einer horizontalen Ebene und erstrecken sich zu den beiden nächst gelegenen Knotenpunkten auf gleicher Höhe der inneren Gitterebene E1. Die anderen zwei der vier Diagonalträger, nämlich diejenigen mit Bezugszeichen 5, erstrecken sich räumlich diagonal, nämlich schräg nach unten zu den direkt unterhalb der vorgenannten Knotenpunkte angeordneten Knotenpunkten der inneren Gitterebene E1 (alternativ können sie auch schräg nach oben verlaufen, oder es können zusätzlich zu den vier genannten Diagonalträgern zwei schräg nach oben verlaufende Diagonalträger vorhanden sein). Dadurch fächern sich die vier Diagonalträger 4, 5, entsprechend dem Versatz der beiden Gitterebenen E1, E2 zueinander, vom jeweiligen Knotenpunkt der äußeren Gitterebene E2 ausgehend quasi sternförmig oder pyramidenförmig auf und stellen die Verbindung zur inneren Gitterebene E1 her. Von den Knotenpunkten der inneren Gitterebene aus betrachtet ergibt sich eine spiegelbildliche Anordnung. Von oben betrachtet (FIG. 3) sieht man eine Dreiecks-Partitionierung. Von den randseitigen Knotenpunkten gehen aufgrund der Randlage unter Umständen weniger als vier Diagonalträger aus.

Wie aus der Draufsicht auf das Schutzgitter 22 von oben gemäß FIG. 3 hervorgeht, sind die Vertikalträger 1 der äußeren Gitterebene E2 vorzugsweise alle auf der derselben Seite der Horizontalträger 3 angeordnet, nämlich vorzugsweise innenliegend, das heißt zur Gebäudewand 24 hin gerichtet. Entsprechendes gilt für die innere Gitterebene E1, bei der die Vertikalträger 2 innenliegend zu den Horizontalträgern 3' angeordnet sind.

Die Vertikalträger 1, 2 sind bevorzugt integral, also aus einem Stück hergestellt und weisen vorzugsweise einen doppel-T-förmigen Querschnitt, alternativ einen rechteckigen Querschnitt auf. Entsprechendes gilt für die Horizontalträger 3, 3' und die Diagonalträger 4, 5.

Die Träger sind bezüglich ihrer Querschnittsbreite B und Ihrer Querschnittshöhe H bevorzugt wie folgt dimensioniert:

| | | |
|---|---|---|
| 1,2 | Vertikalträger | B/H= 500 - 1000 / 500 - 1000 mm |
| 3, 3' | Horizontalträger | B/H= 500 - 1000 / 500 - 1000 mm |
| 4 | Diagonalträger (horizontal) | B/H= 400 - 800 / 400 - 800 mm |
| 5 | Diagonalträger (diagonal) | B/H= 400 - 800 / 400 - 800+ mm |

Bevorzugte Materialien für die Träger sind Stahlsorten mit großer Duktilität und plastischem Verformungsvermögen.

Die strukturelle Dimensionierung des Schutzgitters 22 ist bevorzugt wie folgt:

| | |
|---|---|
| Abstand zwischen den Vertikalträgern | d = 10 - 15 m |
| Abstand zwischen den Horizontalträgern | h = 5 - 10 m |
| Breite des Schutzgitters | b = 10 - 15 m |
| Abstand des Schutzgitters von der Gebäudewand | a = 0,3 - 2,0 m |

Die Gesamthöhe und Gesamtbreite des Schutzgitters 22 ist an die Dimensionen des zu schützenden Gebäudes oder Gebäudeabschnitts angepasst.

Das Schutzgitter 22 ist bevorzugt selbstragend ausgeführt und stützt sich vorteilhafterweise zumindest mit einigen, bevorzugt mit allen Vertikalträgern 1, 2 am Boden 26 ab. Die Vertikalträger 1, 2 sind dazu in geeigneter Weise am Boden 26 verankert und auf einem Fundament gegründet. Die Vertikalträger 1, 2 können daher auch als Säulen oder Stützen bezeichnet werden.

Des Weiteren ist das Schutzgitter 22 über eine Mehrzahl von schock- oder energieabsorbierenden Elementen 32 oder Dämpfern mit der Gebäudewand 24 verbunden. Bei diesen energieabsorbierenden Elementen 24 handelt es sich bevorzugt um Rohre 6 oder Hohlzylinder aus Stahl, die derart zwischen dem Schutzgitter 22 und der Gebäudewand 24 angeordnet sind, dass sie beim Aufprall eines Objektes auf das Schutzgitter 22 von vorne (Aufprallrichtung im Wesentlichen in Richtung des Pfeils II in FIG. 1) senkrecht zur ihrer Längsachse, also im Querschnitt betrachtet in Radialrichtung 34, zusammengestaucht oder gequetscht und dabei plastisch deformiert werden.

In einer bevorzugten Einbauvariante ist das jeweilige Rohr 6 zwischen den zur Gebäudewand 24 hin gerichteten Vertikalträgern 2 der inneren Gitterebene E1 und der Gebäudewand 24, also in dem dazwischen liegenden Spalt 28 angeordnet. Der Rohrdurchmesser D ist demgemäß maximal so groß wie die Spaltbreite a. Die Längsachse des Rohres 6 ist bevorzugt vertikal, also parallel zum Vertikalträger 2 angeordnet. Bevorzugt ist das Rohr 6 einerseits am Außenumfang fest mit dem zugehörigen Vertikalträger 2 verbunden, insbesondere verschweißt, und andererseits an der Gebäudewand 24 angelehnt. Das Rohr 6 stellt dann ein energieabsorbierendes (Verbindungs-) Element oder eine Halterung / Befestigung / Aufhängung / Abstützung oder ein Auflager zwischen Schutzgitter 22 und Gebäudewand 24 dar.

Alternativ kann sich sogar ein Spalt zwischen der Gebäudewand 24 und dem Rohr 6 befinden. Im zuletzt genannt Fall ist es zweckmäßiger, einfach von einem energieabsorbierenden Element anstelle eines energieabsorbierenden Auflagers zu sprechen.

Es sind aber auch andere Einbauvarianten möglich, bei denen das energieabsorbierende Rohr 6 beispielsweise an einem Horizontalträger 3' der inneren Gitterebene E1 befestigt ist. Weiterhin kann eine Art von Serien- oder Reihenanordnung mit mehreren parallel ausgerichteten, aneinander anliegenden Rohren, die innerhalb des Spaltes 28 zwischen innerer Gitterebene E1 und Gebäudewand 24 angeordnet sind, verwirklicht sein. Die erforderliche Rohrlänge und ihre Anordnung richtet sich nach dem Energieabsorptionsbedarf und ist vom (erwarteten) Aufprallimpuls abhängig.

Zur Erhöhung der Energieabsorptionskapazität ist in dem jeweiligen Rohr 6 vorteilhafterweise ein plastisch deformierbarer Kern 36 angeordnet, der bevorzugt aus kreuzförmig zusammengeschweißten Stahlplatten besteht. In der Querschnittsdarstellung gemäß FIG. 4 bildet der Kern 36 ein Kreuz innerhalb des Rohrumfangs, wobei das Zentrum des Kreuzes mit der Längsachse des Rohres 6 zusammenfällt. Der Kern 36 ist bevorzugt nur in das Rohr 6 eingeklemmt und nicht auf andere Weise an der Rohrinnenwand befestigt.

Bevorzugte Dimensionen der als energieabsorbierende Elemente eingesetzten Rohre 6 sind wie folgt:

| | |
|---|---|
| Rohrdurchmesser | D = 300 - 1000 mm |
| Wanddicke | t = 10 - 25+ mm |
| Dicke der Platten im Kern | T = 10 - 50 mm |

Die hier und weiter oben genannten Dimensionsangaben sind auf die Anforderungen beim Schutz eines Kernkraftwerksgebäudes vor Flugzeugabstürzen, insbesondere von vierstrahligen Passagiermaschinen, abgestimmt und wurden im Rahmen numerischer Simulationen verifiziert. Die Dimensionierung variiert im Einzelfall mit den Anforderungen.

Bevorzugte Materialien für die Rohre 6 und Kerne 36 sind Stahlsorten mit großer Duktilität und plastischem Verformungsvermögen

Durch die Verankerung am Fundament wird ein Teil der bei einem Aufprall oder Einschlag eines Objektes auf/in das Schutzgitter 22 aufgenommenen Energie über das Fußauflager abgeleitet. Ein weiterer Teil der Energie wird durch die plastische Deformation des Schutzgitters 22 selber aufgenommen und auf eine größere Aufprallfläche verteilt. Weiterhin wird ein beträchtlicher Teil der Energie von den beim Aufprall nichtlinear deformierten energieabsorbierenden Elementen 32 aufgenommen und nur zu einem kleinen Teil, in stark reduzierter Form auf das Gebäude übertragen. Dadurch wird die Energieweiterleitung auf das zu schützende Gebäude auf ein akzeptables Niveau verringert. Dadurch wird sichergestellt, dass das Gebäude strukturell nicht überlastet wird und aufprallbedingte Schwingungen und Vibrationen auf ein akzeptables Maß begrenzt bleiben. Schließlich wird ein aufprallendes Objekt durch das Schutzgitter 22 in mehrere kleine Trümmerteile zerlegt, die in verschiedene Richtungen abgelenkt werden und mit abgebremster Geschwindigkeit auf verschiedene Stellen der Gebäudewand 24 treffen.

Ein besonderer Vorteil der Konstruktion ist schließlich, dass nicht das gesamte Gebäude umbaut werden muss, sondern die Schutzabdeckung sich räumlich auf die besonders schutzbedürftigen oder sensitiven Abschnitte der Gebäudewand 24 oder Gebäudehülle beschränken kann.

In einer zweckmäßigen Abwandlung der bislang beschriebenen Konstruktion kann die Halterung des Schutzgitters 22 an der Gebäudewand 24 ausschließlich über die energieabsorbierenden Elemente 32 erfolgen, ohne Abstützung am Boden, was beispielsweise beim Schutz von Deckenabschnitten sinnvoll ist. Die Lage und Ausrichtung des Schutzgitters 22 im Raum ist dann natürlich an die Einbausituation anzupassen. Das heißt, die "Vertikalträger" und "Horizontalträger" sind dann anders im Raum ausgerichtet, als es bislang beschrieben ist und als es die hier verwendete Bezeichnung suggeriert.

Schließlich ist es denkbar, dass das Schutzgitter 22 in seiner Formgebung der Außenkontur eines Gebäudes, etwa einem kreisförmigen oder anderweitig gebogenen Außenumfang eines z. B. kuppelförmigen Kraftwerksgebäudes, folgt. Dies wird zweckmäßigerweise durch abschnittsweise geradlinige Abschnitte wie oben beschrieben mit dazwischen liegenden Knickstellen verwirklicht.

Soweit in der vorstehenden Beschreibung von Stahl die Rede ist, ist damit gemeint, dass die betreffende Komponente zumindest teilweise aus Stahl besteht. Verbundwerkstoffe aus Stahl und anderen Werkstoffen sind damit ausdrücklich eingeschlossen.

Ein besonders wichtiger Anwendungsbereich liegt im Schutz von Kraftwerksgebäuden oder Gebäudehüllen von Kernkraftwerken oder anderen kerntechnischen Anlagen. Selbstverständlich sind auch viele andere Anwendungen zum Schutz vor Industrieanlagen oder militärischen Objekten von Flugzeugabstürzen und dergleichen möglich.

### Bezugszeichenliste

- 1: Vertikalträger
- 2: Vertikalträger
- 3: Horizontalträger
- 3': Horizontalträger
- 4: Diagonalträger
- 5: Diagonalträger
- 6: Rohr
- 20: Schutzsystem
- 22: Schutzgitter
- 24: Gebäudewand
- 26: Boden
- 28: Spalt
- 30: Knotenpunkt
- 32: energieabsorbierendes Element
- 34: Radialrichtung
- 36: Kern

- E1: innere Gitterebene
- E2: äußere Gitterebene

## Patentansprüche

1. Schutzsystem (20) zum Schutz eines Gebäudes vor Flugzeugabstürzen und ähnlichen hochenergetischen Einschlägen mit einem vor einer Gebäudewand (24) mit Abstand zu ihr errichteten dreidimensionalen Schutzgitter (22) aus miteinander verbundenen Trägern (1 bis 5),
wobei das Schutzgitter (22) sich über eine Mehrzahl von plastisch deformierbaren, energieabsorbierenden Elementen (32) an der Gebäudewand (24) abstützt, **dadurch gekennzeichnet, dass** das jeweilige energieabsorbierende Element (32) ein Rohr aus Stahl (6) umfasst, welches derart zwischen dem Schutzgitter (22) und der Gebäudewand (24) angeordnet ist, dass die beim Aufprall eines Flugzeuges auf das Schutzgitter (22) übertragene Kraft zumindest überwiegend in Radialrichtung (34) auf das Rohr (6) einwirkt und es im Querschnitt betrachtet zusammenquetscht.

2. Schutzsystem (20) nach Anspruch 1, wobei sich das Schutzgitter (22) ausschließlich über die energieabsorbierenden Elemente (32) an der Gebäudewand (24) abstützt.

3. Schutzsystem (20) nach Anspruch 1 oder 2, wobei der Durchmesser (D) des Rohrs (6) im Bereich zwischen 0,3 und 1,0 m liegt und die Dicke (t) der Rohrwand im Bereich zwischen 10 und 50 mm liegt.

4. Schutzsystem (20) nach Anspruch 3, wobei das Rohr (6) im Rohrinneren einen Kern (36) aus gekreuzten Stahlplatten aufweist.

5. Schutzsystem (20) nach einem der vorherigen Ansprüche, wobei das Schutzgitter (22) eine parallel zur Gebäudewand (24) angeordnete, aus Stahlträgern (2, 3') gebildete innere Gitterebene (E1) und eine parallel dazu angeordnete, aus Stahlträgern (1, 3) gebildete äußere Gitterebene (E2) umfasst, wobei die innere Gitterebene (E1) und die äußere Gitterebene (E2) durch Stahlträger (4, 5) miteinander verbunden sind.

6. Schutzsystem (20) nach Anspruch 5, wobei der Abstand (b) der beiden Gitterebenen (E1, E2) voneinander im Bereich zwischen 10 und 15 m liegt.

7. Schutzsystem (20) nach Anspruch 5 oder 6, wobei sowohl die innere Gitterebene (E1) als auch die äußere Gitterebene (E2) ein regelmäßiges Rechteckgitter umfassen, deren Elementarzellen dieselben Abmessungen (d, h) aufweisen, und die zumindest in einer Richtung um eine halbe Gitterkonstante (d/2) gegeneinander verschoben sind.

8. Schutzsystem (20) nach Anspruch 7, wobei die Breite (d) der Elementarzelle im Bereich zwischen 10 und 15 m liegt, und die Höhe (h) der Elementarzelle im Bereich zwischen 5 und 10 m liegt.

9. Schutzsystem (20) nach Anspruch 7 oder 8, wobei die innere Gitterebene (E1) und die äußere Gitterebene (E2) durch Diagonalträger (4, 5) miteinander verbunden sind, die sich jeweils von einem Knotenpunkt (30) einer Gitterebene (E1) zu einem Knotenpunkt (30) der anderen Gitterebene (E2) erstrecken.

10. Schutzsystem (20) nach einem der vorherigen Ansprüche, wobei sich das Schutzgitter (22) über eine Mehrzahl von Trägern (1, 2) am Boden (26) abstützt.

11. Schutzsystem (20) nach einem der vorherigen Ansprüche, wobei die Träger (1 bis 5) des Schutzgitters (22) einen doppel-T- oder rechteckförmigen Querschnitt aufweisen, dessen Abmessungen im Bereich zwischen 400 und 1000 mm liegen.

12. Schutzsystem (20) nach einem der vorherigen Ansprüche, wobei der Abstand (a) des Schutzgitters (22) von der Gebäudewand (24) im Bereich zwischen 0,3 bis 2,0 m liegt.

## Claims

1. A protective system (20) for protecting a building from aircraft crashes and similar high-energy impacts, having a three-dimensional protective grid (22) constructed in front of a building wall (24) at a distance therefrom and comprising interconnected supports (1 to 5),
wherein the protective grid (22) is supported on the building wall (24) via a plurality of plastically deformable, energy-absorbing elements (32),
**characterized in that**
each energy-absorbing element (32) comprises a steel tube (6) arranged between the protective grid (22) and the building wall (24) in such a way that the force transmitted to the protective grid (22) when an aircraft strike occurs acts on the tube (6) at least predominantly in the radial direction (34) and squeezes it together in cross-section.

2. The protective system (20) according to claim 1, wherein the protective grid (22) is supported on the building wall (24) exclusively via the energy-absorbing elements (32).

3. The protective system (20) according to claim 1 or 2, wherein the diameter (D) of the tube (6) is in the range between 0.3 and 1.0 m and the thickness (t) of the tube wall is in the range between 10 and 50 mm.

4. The protective system (20) according to claim 3, wherein the tube (6) has a core (36) made of crossed steel plates inside the tube.

5. The protective system(20) according to any one of the preceding claims, wherein the protective grid (22) comprises an inner grid plane (E1) arranged parallel to the building wall (24), which inner grid plane is formed from steel supports (2, 3') and an outer grid plane (E2) arranged parallel thereto, which is formed from steel supports (1, 3), wherein the inner grid plane (E1) and the outer grid plane (E2) are interconnected by steel supports (4, 5).

6. The protective system (20) according to claim 5, wherein the distance (b) of the two grid planes (E1, E2) from one another is in the range between 10 and 15 m.

7. The protective system (20) according to claim 5 or 6, wherein both the inner grid plane (E1) as well as the outer grid plane (E2) comprise a regular rectangular grid, the elementary cells of which have the same dimensions (d, h) and which are displaced relative to one another at least in one direction by half a grid constant (d/2).

8. The protective system (20) according to claim 7, wherein the width (d) of the elementary cell is in the range between 10 and 15 m, and the height (h) of the elementary cell is in the range between 5 and 10 m.

9. The protective system (20) according to claim 7 or 8, wherein the inner grid plane (E1) and the outer grid plane (E2) are connected to one another by means of diagonal supports (4, 5), which in each case extend from a node point (30) of one grid plane (E1) to a node point (30) of the other grid plane (E2).

10. The protective system (20) according to any one of the preceding claims, wherein the protective grid (22) is supported on the bottom (26) by means of a plurality of supports (1, 2).

11. The protective system (20) according to any one of the preceding claims, wherein the supports (1 to 5) of the protective grid (22) have a double T-shaped or rectangular cross section, the dimensions of which are in the range between 400 and 1000 mm.

12. The protective system (20) according to any one of the preceding claims, wherein the distance (a) of the protective grid (22) from the building wall (24) is in the range between 0.3 to 2.0 m.

## Revendications

1. Système de protection (20) permettant de protéger un bâtiment contre des chutes d'avion et des impacts à haute énergie similaires au moyen d'une grille de protection (22) tridimensionnelle érigée devant une paroi de bâtiment (24) à distance de celle-ci et composée de supports (1 à 5) raccordés les uns aux autres,
la grille de protection (22) s'appuyant sur la paroi de bâtiment (24) par le biais d'une pluralité d'éléments (32) déformables plastiquement et absorbant l'énergie,
**caractérisé en ce que**
l'élément (32) respectif absorbant l'énergie comprend un tube en acier (6) qui est disposé entre la grille de protection (22) et la paroi de bâtiment (24) de telle sorte que la force transmise à la grille de protection (22) lors de l'impact d'un avion agit au moins de façon prédominante dans la direction radiale (34) sur le tube (6) et écrase ce dernier vu en section transversale.

2. Système de protection (20) selon la revendication 1, dans lequel la grille de protection (22) s'appuie sur la paroi de bâtiment (24) exclusivement par le biais des éléments (32) absorbant l'énergie.

3. Système de protection (20) selon la revendication 1 ou 2, dans lequel le diamètre (D) du tube (6) est compris dans la plage de 0,3 à 1,0 m, et l'épaisseur (t) de la paroi de tube est comprise dans la plage de 10 à 50 mm.

4. Système de protection (20) selon la revendication 3, dans lequel le tube (6) comporte dans l'intérieur du tube un noyau (36) composé de plaques d'acier croisées.

5. Système de protection (20) selon l'une des revendications précédentes, dans lequel la grille de protection (22) comporte un plan de grille (E1) intérieur disposé parallèlement à la paroi de bâtiment (24) et formé de supports en acier (2, 3'), et un plan de grille (E2) extérieur disposé parallèlement au plan de grille intérieur et formé de supports en acier (1, 3), le plan de grille (E1) intérieur et le plan de grille (E2) extérieur étant raccordés l'un à l'autre par des supports en acier (4, 5).

6. Système de protection (20) selon la revendication 5, dans lequel l'espacement (b) des deux plans de grille (E1, E2) l'un par rapport à l'autre est compris dans la plage entre 10 et 15 m.

7. Système de protection (20) selon la revendication 5 ou 6, dans lequel à la fois le plan de grille (E1) intérieur et le plan de grille (E2) extérieur comprennent une grille rectangulaire régulière dont les cellules élémentaires présentent les mêmes dimensions (d, h), et qui sont déplacées l'une par rapport à l'autre au moins dans une direction selon une demi-constante de grille (d/2).

8. Système de protection (20) selon la revendication 7, dans lequel la largeur (d) de la cellule élémentaire est comprise dans la plage de 10 à 15 m, et la hauteur (h) de la cellule élémentaire est comprise dans la plage de 5 à 10 m.

9. Système de protection (20) selon la revendication 7 ou 8, dans lequel le plan de grille (E1) intérieur et le plan de grille (E2) extérieur sont raccordés l'un à l'autre par des supports en diagonale (4, 5) qui s'étendent respectivement à partir d'un point nodal (30) d'un plan de grille (E1) vers un point nodal (30) de l'autre plan de grille (E2).

10. Système de protection (20) selon l'une des revendications précédentes, dans lequel la grille de protection (22) s'appuie sur une pluralité de supports (1, 2) sur le sol (26).

11. Système de protection (20) selon l'une des revendications précédentes, dans lequel les supports (1 à 5) de la grille de protection (22) présentent une section transversale en forme de double T ou de forme rectangulaire dont les dimensions sont comprises dans la plage de 400 à 1 000 mm.

12. Système de protection (20) selon l'une des revendications précédentes, dans lequel l'espacement (a) entre la grille de protection (22) et la paroi de bâtiment (24) est compris dans la plage de 0,3 à 2,0 m.
